# EUROPÄISCHE PATENTSCHRIFT

(11) **EP 2 187 415 B1**
(45) Veröffentlichungstag und Bekanntmachung des Hinweises auf die Patenterteilung: **27.02.2019**
(21) Anmeldenummer: 09009753.6
(22) Anmeldetag: 28.07.2009
(51) Int. Cl.: H01H 23/16, H01H 3/40, H01H 23/06, H01H 23/14, B60L 15/00

(54) **Bahn-Kippschalter**
Tumbler switch
Commutateur à bascule

(30) Priorität: 13.11.2008 DE 102008057148
(43) Veröffentlichungstag der Anmeldung: 19.05.2010
(73) Patentinhaber: Schaltbau GmbH, 81829 München (DE)
(72) Erfinder: Bauer, Heinz, 84416 Taufkirchen (DE); Bauer, Andreas, 84434 Kirchberg (DE)
(74) Vertreter: Grünecker Patent- und Rechtsanwälte PartG mbB

(56) Entgegenhaltungen:
- DE-A1- 1 813 664
- DE-A1- 3 020 362
- DE-A1- 10 127 454
- DE-C2- 3 047 680
- DE-U1- 9 402 338
- DE-U1-202007 014 292
- FR-A1- 2 209 994
- GB-A- 499 496
- GB-A- 1 345 310

## Beschreibung

Die Erfindung betrifft einen Bahn-Kippschalter nach dem Oberbegriff des Anspruchs 1.

Es sind Bahn-Kippschalter bekannt, die für mehrere Schaltstellungen konzipiert sind und ein Gehäuse, einen an dem Gehäuse gelagerten Bedienhebel mit einer Schwenkachse, eine an dem Gehäuse gelagerte Schaltwalze mit einer Drehachse, mehrere Mikroschalter und einen Einrastmechanismus zum Einrasten des Bedienhebels in den Schaltstellungen umfassen. Die Schaltwalze umfasst üblicherweise mehrere Nockenscheiben zur Betätigung der Mikroschalter.

Solche Bahn-Kippschalter sind bereits seit langem aus dem Stand der Technik bekannt und finden in den Steuerpulten von Zügen, U-Bahnen, etc. Anwendung. Bei vielen der aus dem Stand der Technik bekannten Bahn-Kippschalter ist der Bedienhebel einstückig mit der Schaltwalze ausgeführt oder fest mit dieser verbunden. Die Schwenkachse des Bedienhebels fällt somit mit der Drehachse der Schaltwalze zusammen. Die Außenabmessungen der Bahn-Kippschalter unterliegen größtenteils Normen der Zughersteller, wodurch die Austauschbarkeit in den Steuerpulten gewährleistet werden soll.

Durch die Normung der Außenabmaße der Bahn-Kippschalter sind sowohl die Anzahl der Mikroschalter, die durch die Schaltwalze betätigt werden können, als auch die möglichen Schaltstellungen limitiert. Bei vielen der aus dem Stand der Technik bekannten Bahn-Kippschalter sind die Mikroschalter auf der dem Bedienhebel gegenüberliegenden Seite der Schaltwalze, somit also unterhalb der Schaltwalze, angeordnet. Eine schematische Darstellung eines aus dem Stand der Technik bekannten Bahn-Kippschalters zeigt die Figur 1. Der Einrastmechanismus ist nicht dargestellt. In Richtung der Drehachse der Schaltwalze sind mehrere Mikroschalter hintereinander angeordnet. Die maximal mögliche Anzahl der Mikroschalter ergibt sich aufgrund der genormten Außenabmaße des Bahnkippschalters sowie der, aufgrund der gewünschten Schaltleistung erforderlichen Mindestabmaße der Mikroschalter. Eine Anordnung zusätzlicher Mikroschalter beispielsweise auf der rechten bzw. linken Seite der Schaltwalze ist aufgrund der Nähe der Schaltwalzendrehachse zur Gehäuseoberseite und den damit einhergehenden engen Platzverhältnissen nicht möglich. Würde die Drehachse der Schaltwalze, welche zugleich die Schwenkachse des Bedienhebels darstellt, weiter nach unten versetzt werden, so würde der Bedienhebel nicht mehr ausreichend verschwenkt werden können. Üblicherweise sind drei Schaltstellungen möglich. Sind mehr als drei Schaltstellungen erwünscht, was bei unabhängiger Betätigung mehrerer Mikroschalter zwingend erforderlich wird, so muss meistens auch der Schwenkbereich des Bedienhebels erweitert werden. Dies ist nur möglich, wenn die Schwenkachse des Bedienhebels weiter an die Gehäuseoberseite rückt. Da die Schwenkachse des Bedienhebels jedoch der Drehachse der Schaltwalze entspricht, steht dies einer seitlichen Anordnung der Mikroschalter entgegen. Ein weiterer Nachteil vieler aus dem Stand der Technik bekannten Bahn-Kippschalter ist ein mangelhafter Spritzwasserschutz aufgrund der relativ großen Gehäuseöffnung, die zum Verschwenken des Bedienhebels erforderlich ist. Die Öffnung ist dabei umso größer, je weiter die Schwenkachse des Bedienhebels unter der Gehäuseoberseite liegt. Eine Abdichtung der Gehäuseöffnung gestaltet sich in jedem Fall schwierig und kann nur unzureichend bewerkstelligt werden. Die Bahn-Kippschalter sind vorzugsweise auf horizontalen Steuerpulten verbaut. Dadurch, dass die Mikroschalter bei vielen der aus dem Stand der Technik bekannten Bahn-Kippschalter zwingend unterhalb der Schaltwalze angeordnet werden müssen, wird der mangelnde Spritzwasserschutz auch dadurch verstärkt, dass durch die Eintrittsöffnung eingedrungenes Wasser über die Schaltwalze ungehindert auf die Mikroschalter tropfen kann. Ein weiterer Nachteil der meisten aus dem Stand der Technik bekannten Bahn-Kippschalter besteht darin, dass der Schwenkwinkel des Bedienhebels zwingend an die erforderliche Drehung der Schaltwalze gekoppelt ist und somit in der Regel relativ groß ausfällt.

Aus DE 741078 ist außerdem ein Schnurschalter zur Bedienung eines Heizkissens bekannt. Der Schnurschalter umfasst ein Gehäuse, eine Schalttrommel und einen Bedienungshebel. Am Gehäuse angeordnete Anschlussklemmen werden je nach Schaltstellung direkt durch die Schalttrommel bzw. eine durch die Schalttrommel verlaufende Leiterbahn verbunden. Um die erforderliche Schaltleistung bei mehreren Schaltstellungen zu gewährleisten, besteht zwischen dem Bedienungshebel und der Schalttrommel eine Übersetzungsvorrichtung, durch welche die Drehwinkel des Bedienungshebels kleiner werden als die Drehwinkel der Schalttrommel. Der Schalter ist nicht zur Betätigung von Mikroschaltern ausgelegt. Die zur Betätigung des Bedienungshebels erforderliche Gehäuseöffnung ist sehr groß und bietet keinen ausreichenden Schutz gegen Spritzwasser.

Da in modernen Zügen immer mehr und mehr Geräte und Funktionen vom Steuerpult aus bedient werden, besteht eine Forderung nach Kippschaltern, durch die zusätzliche Schaltstellungen sowie die Betätigung zusätzlicher Mikroschalter bei gleichbleibenden Außenabmessungen der Bahn-Kippschalter ermöglicht wird. Die Forderung nach zusätzlich betätigbaren Mikroschaltern begründet sich zudem auch schon dadurch, dass in modernen Transportsystemen durch Betätigung eines Kippschalters mittlerweile nicht mehr nur das betreffende Gerät oder die gewünschte Funktion geschaltet sondern durch gleichzeitige Betätigung eines zusätzlichen Mikroschalters auch ein Informationssignal an den Bordcomputer gesendet werden muss.

Ein Bahn-Kippschalter nach dem Oberbegriff des unabhängigen Anspruchs 1 ist aus DE 9402338 U1 bekannt. Bei diesem Schalter sind die Mikroschalter als Paket miteinander verschraubt und an einem innerhalb des Schaltergehäuses angeordneten Rahmen befestigt.

Aufgabe der vorliegenden Erfindung ist es, einen Bahn-Kippschalter der gattungsgemäßen Art bereitzustellen, der die Unterbringung und Betätigung einer Vielzahl von Mikroschaltern bei gleichzeitig kompakter Bauweise ermöglicht.

Die Aufgabe wird durch die Merkmale des Anspruchs 1 gelöst.

Durch die erfindungsgemäße Lösung ergeben sich wesentliche Vorteile. Beispielsweise können auf den Trägerplatten Anschlussklemmen vorgesehen werden, die eine einfache Verkabelung des Bahn-Kippschalters ermöglichen. Die Mikroschalter werden vorzugsweise auf den Trägerplatten vormontiert. Durch die von der Schwenkachse des Bedienhebels unabhängige Anordnung der Drehachse der Schaltwalze können die notwendigen Platzverhältnisse geschaffen werden, um mehr Mikroschalter um die Schaltwalze herum anordnen zu können. Durch die Anordnung der Schwenkachse des Bedienhebels im Bereich der Gehäuseoberseite kann die für den Bedienhebel erforderliche Gehäuseöffnung klein gehalten werden, wodurch sich ein verbesserter Spritzwasserschutz bedingt. Dadurch, dass der Bedienhebel nicht fest mit der Schaltwalze verbunden ist, sondern mit dieser in Eingriff steht, kann zwischen Bedienhebel und Schaltwalze eine geeignete Übersetzung realisiert werden. Es ist somit möglich, mit relativ geringen Schwenkwinkeln des Bedienhebels die für den Schaltvorgang erforderlichen Drehwinkel der Schaltwalze zu erreichen.

Weitere Ausgestaltungen der vorliegenden Erfindung sind Gegenstand der Unteransprüche.

In einer bevorzugten Ausführungsform stehen Bedienhebel und Schaltwalze über Zahnradsegmente in Eingriff. Dazu ist ein erstes Zahnradsegment mit dem Bedienhebel, und ein zweites Zahnradsegment mit der Schaltwalze verbunden. Auf diese Weise ist es möglich, zwischen Bedienhebel und Schaltwalze ein Übersetzungsverhältnis einzurichten. Sind zur Bedienung beispielsweise geringe Schwenkwinkel des Bedienhebels erwünscht, so können die erforderlichen Drehwinkel der Schaltwalze durch ein entsprechendes Übersetzungsverhältnis erzielt werden. Eingriff und Übersetzung können alternativ dazu auch durch ein Schiebegelenk erreicht werden.

In einer weiteren bevorzugten Ausführungsform sind die Nockenscheiben einzeln austauschbar auf der Schaltwalze angeordnet. Werden einige oder alle Mikroschalter an einer anderen Stelle der Schaltwalze angeordnet oder auch mehr Mikroschalter um die Schaltwalze herum positioniert, so muss nicht die ganze Schaltwalze ausgetauscht werden. Es reicht, wenn die entsprechenden Nockenscheiben angepasst oder auf der Schaltwalze gegenüber den übrigen Nockenscheiben verdreht werden. Die Anpassung kann auch vorgenommen werden, wenn ein Mikroschalter in einer anderen Schaltstellung als der ursprünglichen betätigt werden soll.

Vorzugsweise ist das mit der Schaltwalze verbundene zweite Zahnradsegment als Teil einer der Nockenscheiben ausgeführt. Dazu können Zahnradsegment und Nockenscheibe einstückig gefertigt werden.

In einer weiteren bevorzugten Ausführungsform ist der Zahnkranz eines der beiden Zahnradsegmente seitlich durch Wände abgeschlossen. Die Wände reichen in radialer Ausdehnung bis zu den Spitzen der Zähne. Somit kann verhindert werden, dass die Zahnradsegmente seitlich gegeneinander verschoben werden. Es wird dadurch sichergestellt, dass die Zahnradsegmente zu jeder Zeit einwandfrei ineinander greifen.

In einer weiteren bevorzugten Ausführungsform umfasst der Einrastmechanismus mindestens ein mit dem Bedienhebel verbundenes Rastenelement mit jeweils einer Raste pro Schaltstellung sowie eine Rastnocke pro Rastenelement. Die Rastnocke ist dabei auf einem gefedert an dem Gehäuse gelagerten Hebelarm angeordnet und greift in einer Schaltstellung in die der Schaltstellung entsprechende Raste des Rastenelements ein.

Vorzugsweise umfasst der Einrastmechanismus zwei Rastenelemente, wobei die zwei Rastenelemente symmetrisch zu beiden Seiten des ersten Zahnradsegments angeordnet und mit dem ersten Zahnradsegment verbunden sind. Pro Rastenelement ist als Gegenstück jeweils eine Rastnocke vorgesehen. Beide Rastnocken sind gemeinsam auf einem gefedert gelagerten Hebelarm angeordnet. Durch die symmetrische Anordnung wird eine einseitige Belastung der Mechanik und somit ein Verklemmen vermieden und die Leichtgängigkeit des Bahn-Kippschalters sichergestellt.

Vorzugsweise sind die Rastnocken nicht fest mit dem Hebelarm verbunden, sondern als drehbar an den Hebelarm gelagerte Walze ausgeführt. Die Walzen rollen bei einer Betätigung des Bahn-Kippschalters auf den zugehörigen Rastenelementen ab, wodurch die Leichtgängigkeit des Bahn-Kippschalters weiter erhöht wird.

In einer weiteren bevorzugten Ausführungsform sind die Mikroschalter seitlich neben der Schaltwalze auf einer Seite der Schaltwalze angeordnet. Durch die seitliche Anordnung sind die Mikroschalter gegenüber einer Anordnung unterhalb der Schaltwalze besser gegen Spritzwasser geschützt.

Sollen mehr Mikroschalter betätigt werden als Mikroschalter auf einer Seite der Schaltwalze angeordnet werden können, so erfolgt die Anordnung der Mikroschalter vorzugsweise zu beiden Seiten der Schaltwalze. Auch hier besteht ein guter Schutz der Mikroschalter vor Spritzwasser, welches eventuell durch die für den Bedienhebel erforderliche Gehäuseöffnung eintreten kann.

Sollen mehr Mikroschalter betätigt werden als zu beiden Seiten der Schaltwalze aufgenommen werden können, so werden die Mikroschalter vorzugsweise zu beiden Seiten der Schaltwalze sowie unterhalb der Schaltwalze angeordnet. Die Nockenscheiben sind dazu entsprechend anzupassen.

In einer weiteren bevorzugten Ausführungsform ist der Bedienhebel an dem Gehäuse in einem Lager gelagert, wobei das Lager als Kugelgelenk ausgeführt ist. Durch das Kugelgelenk wird die Abdichtung gegenüber Spritzwasser erheblich verbessert. Der Bedienhebel ist dabei prinzipiell frei beweglich, die Schwenkachse des Bedienhebels stellt somit lediglich eine gedachte Schwenkachse dar. Die Kugel des Kugelgelenks ist Teil des Bedienhebels, die Kugelgelenkschale wird durch einen Teil des Gehäuses gebildet.

Vorzugsweise umfasst das Kugelgelenk einen Dichtungsring. Der Dichtungsring kann in eine Nut sowohl der Kugel als auch der Kugelgelenkschale eingebracht werden und ist üblicherweise aus Gummi oder einem aufquellenden Filzmaterial gefertigt. Ein höherer Bedienkomfort wird mit einem Filzmaterial erreicht.

Da der Bedienhebel durch das Kugelgelenk prinzipiell frei beweglich ist, weist das Gehäuse im Bereich des Lagers vorzugsweise Führungsflächen zur Führung des Bedienhebels auf. Durch diese Führungsflächen wird die Schwenkrichtung eindeutig festgelegt und die Schwenkachse des Bedienhebels wieder hergestellt.

Ein bevorzugtes Ausführungsbeispiel wird im Folgenden anhand von Zeichnungen näher erläutert. Es zeigen:
- Figur 1: die schematische Darstellung eines Bahn-Kippschalters aus dem Stand der Technik,
- Figur 2: eine schräge Außenansicht eines erfindungsgemäßen Bahn-Kippschalters,
- Figur 3: eine vereinfachte geschnittene Seitenansicht des erfindungsgemäßen Bahn-Kippschalters aus Figur 2,
- Figur 4: eine Seitenansicht der mechanischen Schalterbaugruppe des erfindungsgemäßen Bahn-Kippschalters aus den Figuren 2 und 3, ohne Darstellung des Gehäuses,
- Figur 5: eine Schrägansicht der mechanischen Schalterbaugruppe aus Figur 4,
- Figur 6: das Rastenelement der mechanischen Schalterbaugruppe aus den Figuren 4 und 5 für fünf Schaltstellungen,
- Figur 7: ein alternatives Rastenelement für drei Schaltstellungen,
- Figur 8: ein alternatives Rastenelement für zwei einrastbare Schaltstellungen,
- Figur 9: ein alternatives Rastenelement ohne Einrastfunktion,
- Figur 10: eine Schrägansicht der Schaltwalze des erfindungsgemäßen Bahn-Kippschalters aus den Abbildungen 2 bis 5 mit einem Zahnradsegment,
- Figur 11: die Schaltwalze aus Figur 10 mit einer bevorzugten Ausführungsform des Zahnradsegments.

Für die gesamte weitere Beschreibung gilt: Sind in einer Figur zum Zweck zeichnerischer Eindeutigkeit Bezugsziffern enthalten, aber im zugehörigen Beschreibungstext nicht erläutert, so wird auf deren Erläuterung in vorangehenden Figurenbeschreibungen Bezug genommen.

Figur 1 zeigt eine schematische Darstellung eines aus dem Stand der Technik bekannten Bahn-Kippschalters nach dem Oberbegriff des Anspruchs 1. Der Bahn-Kippschalter selbst wird mit dem Bezugszeichen 1 bezeichnet. Er umfasst das Gehäuse 2, den am Gehäuse gelagerten Bedienhebel 3 mit der Schwenkachse 4, die drehbar am Gehäuse gelagerte Schaltwalze 5 mit der Drehachse 6 und zumindest einen Mikroschalter 7. Bei den Bahn-Kippschaltern aus dem Stand der Technik fallen Schwenkachse 4 des Bedienhebels 3 und Drehachse 6 der Schaltwalze 5 zusammen. Die Betätigung der Mikroschalter 7 erfolgt über entsprechende Nockenscheiben 9, die auf der Schaltwalze 5 angeordnet sind. Der Bedienhebel 3 ragt aus einer nicht bezeichneten Öffnung in der Gehäuseoberseite 27. Der Einrastmechanismus des aus dem Stand der Technik bekannten Bahn-Kippschalters 1 ist nicht dargestellt.

Figur 2 zeigt eine Schrägansicht eines erfindungsgemäßen Bahn-Kippschalters 1. Die Schwenkachse 4 des Bedienhebels 3 ist von der Drehachse 6 der Schaltwalze 5 verschieden und ist im Bereich der Gehäuseoberseite 27 des Gehäuses 2 angeordnet. Die Drehachse 6 der Schaltwalze 5 liegt unterhalb der Schwenkachse 4 des Bedienhebels 3. Die Mikroschalter 7 werden zu beiden Seiten der Schaltwalze 5 angeordnet. Das Gehäuse 2 umfasst dazu auf beiden Seiten der Schaltwalze 5 jeweils eine Aufnehmung 19, die jeweils zur Befestigung einer der beiden Trägerplatten 20 dient. Auf jeder der beiden Trägerplatten 20 können bis zu drei Mikroschalter 7 nebeneinander vormontiert werden. Die Mikroschalter 7 werden durch eine nicht bezeichnete Schaltung mit den ebenfalls auf den Trägerplatten montierten Anschlussklemmen 26 verbunden.

In Figur 3 ist der erfindungsgemäße Bahn-Kippschalter aus Figur 2 in einer geschnittenen schematischen Ansicht dargestellt. Hier ist deutlich zu erkennen, dass ein erstes Zahnradsegment 10 mit dem Bedienhebel 3 und ein zweites Zahnradsegment 11 mit der Schaltwalze 5 verbunden sind, und Bedienhebel 3 und Schaltwalze 5 über die beiden Zahnradsegmente 10 und 11 in Eingriff stehen. Ein Verschwenken des Bedienhebels 3 resultiert somit in einer Drehbewegung der Schaltwalze 5. Das Lager 21 des Bedienhebels 3 ist als Kugelgelenk 22 ausgeführt. Das Gehäuse 2 weist unterhalb des Lagers 21 Führungsflächen 23 zur Führung des Bedienhebels 3 auf. Die Verschwenkrichtung des Bedienhebels 3 ist dadurch in der Zeichenebene festgelegt. Da es sich bei Figur 3 um eine schematische Darstellung handelt, ist der Einrastmechanismus des Bahn-Kippschalters nicht dargestellt.

Figur 4 zeigt die mechanische Schalterbaugruppe des erfindungsgemäßen Bahn-Kippschalters aus den Figuren 2 und 3. Eine Schrägansicht dieser Abbildung ist in Figur 5 dargestellt. In beiden Figuren 4 und 5 ist das Gehäuse 2 nicht abgebildet. Die Figuren 4 und 5 dienen zum Verständnis des Einrastmechanismus 8. Der Einrastmechanismus 8 umfasst auf Seiten des Bedienhebels 3 zwei Rastenelemente 14, die zu beiden Seiten des ersten Zahnradsegments 10 angeordnet und mit dem Zahnradsegment 10 verbunden sind. Auf Seiten des Gehäuses 2 umfasst der Einrastmechanismus 8 einen Hebelarm 16, der am Gehäuse 2 über ein Hebelarmlager 25 drehbar gelagert ist. Die am Gehäuse 2 abgestützte Hebelarmfeder 24 sorgt dafür, dass die beiden auf dem Hebelarm 16 befindlichen Rastnocken 17 in einer Schaltstellung in die der Schaltstellung zugeordneten Rasten 15 der Rastenelemente 14 eingreifen. In Figur 5 ist zu erkennen, dass die beiden Rastnocken 17 durch zwei drehbar an dem Hebelarm 16 gelagerte Walzen 18 gebildet werden. In der Abgebildeten Ausführung ist der erfindungsgemäße Bahn-Kippschalter für fünf Schaltstellungen konzipiert. In Figur 5 sind ferner die drei Nockenscheiben 9 der Schaltwalze 5 zu erkennen. Das zweite Zahnradsegment 11 ist einstückig mit der mittleren Nockenscheibe 9 ausgeführt. Durch die Verwendung zweier Rastenelemente 14, die symmetrisch zu beiden Seiten des Zahnradsegmentes 10 angeordnet sind, und die ebenfalls symmetrische Ausführung des Hebelarms 16 wird eine einseitige Belastung sowie ein Verklemmen der Schaltermechanik vermieden und die Leichtgängigkeit des Bahn-Kippschalters sichergestellt.

Figur 6 zeigt ein Rastenelement 14 der mechanischen Schalterbaugruppe aus den Abbildungen 4 und 5. Das Rastenelement 14 weist fünf Rasten 15 auf, durch die fünf Schaltstellungen realisiert werden. In den Figuren 7 bis 9 sind alternative Ausführungen des Rastenelementes 14 dargestellt. So zeigt Figur 7 ein Rastenelement 14 für drei Schaltstellungen. Das Rastenelement 14 aus Figur 8 ist für drei bzw. vier Schaltstellungen konzipiert, wobei nur in drei Schaltstellungen ein Einrasten erfolgt. Figur 9 zeigt ein Rastenelement 14 ohne Einrastfunktion. Durch die Verwendung unterschiedlicher Rastenelemente 14 aus den Figuren 6 bis 9 kann der erfindungsgemäße Bahn-Kippschalter 1 unterschiedlichen Anforderungen bei prinzipiell gleichem Schalteraufbau gerecht werden. Durch den Austausch der Rastenelemente lassen sich unterschiedliche oder unterschiedlich geartete Schaltstellungen erzielen. Gegebenenfalls müssen dazu ebenfalls die Nockenscheiben 9 der Schaltwalze 5 angepasst bzw. ausgewechselt werden. Auch die Anzahl der verwendeten Mikroschalter 7 ändert sich je nach Anforderung an den Bahn-Kippschalter 1. Die Trägerplatten 20 können dazu in unterschiedlichem Umfang mit den Mikroschaltern 7 bestückt werden.

Figur 10 zeigt eine Schrägansicht der Schaltwalze 5 aus den Figuren 2 bis 5. Die Schaltwalze 5 umfasst drei Nockenscheiben 9, wobei die mittlere Nockenscheibe 9 einstückig mit dem zweiten Zahnradsegment 11 ausgeführt ist. Das Zahnradsegment 11 weist einen Zahnkranz 12 auf.

Figur 11 zeigt die Schaltwalze 5 aus Figur 10 mit einer bevorzugten Ausführungsform des Zahnradsegments 11. Der Zahnkranz 12 des Zahnradsegments 11 ist dabei bis zur Höhe der Zähne durch zwei Wände 13 seitlich abgeschlossen. Das auf Seiten des Bedienhebels 3 liegende nicht abgebildete Zahnradsegment 10, welches mit dem zweiten Zahnradsegment 11 eingreift, wird durch die Wände 13 seitlich geführt. Somit wird ein seitliches Verrutschen der beiden Zahnradsegmente 10 und 11 gegeneinander verhindert und ein optimaler Eingriff zu jeder Zeit sichergestellt.

## Patentansprüche

1. Bahn-Kippschalter (1) für mehrere Schaltstellungen mit einem Gehäuse (2), einem an dem Gehäuse (2) gelagerten Bedienhebel (3) mit einer Schwenkachse (4), einer an dem Gehäuse (2) gelagerten Schaltwalze (5) mit einer Drehachse (6), mehreren Mikroschaltern (7) und einem Einrastmechanismus (8) zum Einrasten des Bedienhebels (3) in den Schaltstellungen, wobei das Gehäuse (2) eine Gehäuseoberseite (27) aufweist und die Schaltwalze (5) mehrere Nockenscheiben (9) zur Betätigung der Mikroschalter (7) umfasst, wobei die Schwenkachse (4) des Bedienhebels (3) im Bereich der Gehäuseoberseite (27) liegt und verschieden von der Drehachse (6) der Schaltwalze (5) ist, und ferner der Bedienhebel (3) mit der Schaltwalze (5) in Eingriff steht, **dadurch gekennzeichnet, dass** das Gehäuse (2) an zwei einander gegenüberliegenden Seiten, zwischen denen die Schaltwalze (5) derart angeordnet ist, dass die Drehachse (6) der Schaltwalze (5) parallel zu diesen beiden Seiten verläuft, Aufnehmungen (19) zur Befestigung von Trägerplatten (20) aufweist, wobei zumindest an einer der Aufnehmungen (19) eine Trägerplatte (20) befestigt ist und die Mikroschalter (7) auf der befestigten Trägerplatte (20) bzw. auf den befestigten Trägerplatten (20) montiert sind.

2. Bahn-Kippschalter (1) nach Anspruch 1, **dadurch gekennzeichnet, dass** ein erstes Zahnradsegment (10) mit dem Bedienhebel (3) und ein zweites Zahnradsegment (11) mit der Schaltwalze (5) verbunden sind und erstes und zweites Zahnradsegment (10, 11) miteinander in Eingriff stehen.

3. Bahn-Kippschalter (1) nach einem der Ansprüche 1 oder 2, **dadurch gekennzeichnet, dass** die Nockenscheiben (9) einzeln austauschbar auf der Schaltwalze (5) angeordnet sind.

4. Bahn-Kippschalter (1) nach einem der vorstehenden Ansprüche 2 oder 3, **dadurch gekennzeichnet, dass** das zweite Zahnradsegment (11) als Teil einer der Nockenscheiben (9) ausgeführt ist.

5. Bahn-Kippschalter (11) nach einem der vorstehenden Ansprüche 2 bis 4, **dadurch gekennzeichnet, dass** eines der Zahnradsegmente (10, 11) einen Zahnkranz (12) aufweist, wobei der Zahnkranz (12) zur seitlichen Führung des jeweils anderen Zahnradsegments (10, 11) in radialer Ausdehnung seitlich durch Wände (13) abgeschlossen ist.

6. Bahn-Kippschalter (1) nach einem der vorstehenden Ansprüche, **dadurch gekennzeichnet, dass** der Einrastmechanismus (8) mindestens ein mit dem Bedienhebel (3) verbundenes Rastenelement (14) mit jeweils einer Raste (15) pro Schaltstellung sowie eine Rastnocke (17) pro Rastenelement (14) umfasst, wobei die Rastnocke (17) auf einem gefedert an dem Gehäuse (2) gelagerten Hebelarm (16) angeordnet ist und in einer Schaltstellung in die der Schaltstellung entsprechende Raste (15) des Rastenelements (14) eingreift.

7. Bahn-Kippschalter (1) nach Anspruch 6, **dadurch gekennzeichnet, dass** der Einrastmechanismus (8) zwei Rastenelemente (14) umfasst, die symmetrisch zu beiden Seiten des ersten Zahnradsegments (10) angeordnet und mit dem ersten Zahnradsegment (10) verbunden sind, wobei die zugehörigen zwei Rastnocken (17) gemeinsam auf dem gefedert gelagerten Hebelarm (16) angeordnet sind.

8. Bahn-Kippschalter (1) nach einem der Ansprüche 6 oder 7, **dadurch gekennzeichnet, dass** jede der Rastnocken (17) als drehbar an dem Hebelarm (16) gelagerte Walze (18) ausgeführt ist.

9. Bahn-Kippschalter (1) nach einem der vorstehenden Ansprüche, **dadurch gekennzeichnet, dass** die Mikroschalter (7) auf einer Seite der Schaltwalze (5) an einer der zwei einander gegenüberliegenden, die Aufnehmungen (19) aufweisenden Gehäuseseiten angeordnet sind.

10. Bahn-Kippschalter (1) nach einem der vorstehenden Ansprüche 1 bis 8, **dadurch gekennzeichnet, dass** die Mikroschalter (7) zu beiden Seiten der Schaltwalze (5) an beiden der zwei einander gegenüberliegenden, die Aufnehmungen (19) aufweisenden Gehäuseseiten angeordnet sind.

11. Bahn-Kippschalter (1) nach einem der vorstehenden Ansprüche 1 bis 8, **dadurch gekennzeichnet, dass** die Mikroschalter (7) zu beiden Seiten der Schaltwalze (5) an beiden der zwei einander gegenüberliegenden, die Aufnehmungen (19) aufweisenden Gehäuseseiten und unterhalb der Schaltwalze (5) angeordnet sind.

12. Bahn-Kippschalter (1) nach einem der vorstehenden Ansprüche, **dadurch gekennzeichnet, dass** die Schwenkachse (4) des Bedienhebels (3) eine gedachte Schwenkachse ist und der Bedienhebel (3) an dem Gehäuse (2) in einem Lager (21) gelagert ist, wobei das Lager (21) als Kugelgelenk (22) ausgeführt ist.

13. Bahn-Kippschalter (1) nach Anspruch 12, **dadurch gekennzeichnet, dass** das Kugelgelenk (22) einen Dichtungsring umfasst.

14. Bahn-Kippschalter (1) nach einem der vorstehenden Ansprüche 12 oder 13, **dadurch gekennzeichnet, dass** das Gehäuse (2) im Bereich des Lagers (21) Führungsflächen (23) zur Führung des Bedienhebels (3) aufweist.

## Claims

1. A railroad toggle switch (1) for a plurality of switching positions, comprising a housing (2), an operating lever (3) supported on the housing (2) and having a pivot axis (4), a switching cylinder (5) supported on the housing (2) and having a rotational axis (6), a plurality of microswitches (7) and an engaging mechanism (8) for engagement of the operating lever (3) in the switching positions, the housing (2) comprising a housing top side (27) and the switching cylinder (5) including a plurality of cam disks (9) for operating the microswitches (7), wherein the pivot axis (4) of the operating lever (3) is located in the area of the housing top side (27) and differs from the rotational axis (6) of the switching cylinder (5), and furthermore the operating lever (3) is in engagement with the switching cylinder (5), **characterized in that** the housing (2), at two opposing sides thereof between which the switching cylinder (5) is arranged such that the rotational axis (6) of the switching cylinder (5) is parallel to said sides, comprises accommodating means (19) for fastening carrier plates (20), wherein a carrier plate (20) is fastened at least to one of the accommodating means (19) and wherein the microswitches (7) are mounted on the carrier plate (20) or on the carrier plates (20).

2. The railroad toggle switch (1) according to claim 1, **characterized in that** a first gear segment (10) is connected to the operating lever (3) and a second gear segment (11) is connected to the switching cylinder (5) and first and second gear segments (10, 11) are in mutual engagement.

3. The railroad toggle switch (1) according to one of claims 1 or 2, **characterized in that** the cam disks (9) are arranged to be individually exchangeable on the switching cylinder (5).

4. The railroad toggle switch (1) according to one of the preceding claims 2 or 3, **characterized in that** the second gear segment (1) is configured as part of one of the cam disks (9).

5. The railroad toggle switch (1) according to one of the preceding claims 2 to 4, **characterized in that** one of the gear segments (10, 11) comprises a gear rim (12), the gear rim (12) for laterally guiding the respectively other gear segment (10, 11) being laterally completed by walls (13) in radial extension.

6. The railroad toggle switch (1) according to one of the preceding claims, **characterized in that** the engaging mechanism (8) comprises at least one notch element (14) connected to the operating lever (3) and having one notch (15) per switching position and one locking cam (17) per notch element (14), the locking cam (17) being arranged on a lever arm (16) which is spring-supported on the housing (2), and engaging in one switching position into the notch (15) of the notch element (14) corresponding to the switching position.

7. The railroad toggle switch (1) according to claim 6, **characterized in that** the engaging mechanism (8) comprises two notch elements (14) that are arranged in symmetry at both sides of the first gear segment (10) and connected to the first gear segment (10), the associated two locking cams (17) being jointly arranged on the spring-supported lever arm (16).

8. The railroad toggle switch (1) according to one of claims 6 or 7, **characterized in that** each of the locking cams (17) is configured as a roller (18) rotatably supported on the lever arm (16).

9. The railroad toggle switch (1) according to one of the preceding claims, **characterized in that** the microswitches (17) are arranged at one side of the switching cylinder (5) at one of the two opposing housing sides comprising the accommodating means (19).

10. The railroad toggle switch (1) according to one of the preceding claims 1 to 8, **characterized in that** the microswitches (7) are arranged at both sides of the switching cylinder (5) at both of the two opposing housing sides comprising the accommodating means (19).

11. The railroad toggle switch (1) according to one of the preceding claims 1 to 8, **characterized in that** the microswitches (7) are arranged at both sides of the switching cylinder (5) at both of the two opposing housing sides comprising the accommodating means (19) and underneath the switching cylinder (5).

12. The railroad toggle switch (1) according to one of the preceding claims, **characterized in that** the pivot axis (4) of the operating lever (3) is an imaginary pivot axis and the operating lever (3) is supported on the housing (2) in a bearing (21), the bearing (21) being configured as a ball-and-socket joint (22).

13. The railroad toggle switch (1) according to claim 12, **characterized in that** the ball-and-socket joint (22) comprises a sealing ring.

14. The railroad toggle switch (1) according to claim 12 or 13, **characterized in that** the housing (2) in the area of the bearing (21) comprises guide surfaces (23) for guiding the operating lever (3).

## Revendications

1. Commutateur à bascule (1) de véhicules sur rails pour plusieurs positions de commutation et comprenant un boitier (2), un levier de manoeuvre (3) avec un axe de pivotement (4) et monté sur le boitier (2), un tambour de commutation (5) avec un axe de rotation (6) et monté dans le boitier (2), plusieurs micro-commutateurs (7) et un mécanisme d'encliquetage (8) pour encliqueter le levier de manoeuvre (3) dans les positions de commutation, commutateur à bascule
dans lequel le boitier (2) présente un côté supérieur de boitier (27), et le tambour de commutation (5) comprend plusieurs disques de came (9) pour l'actionnement des micro-commutateurs (7), et
dans lequel l'axe de pivotement (4) du levier de manoeuvre (3) se situe dans la zone du côté supérieur de boitier (27) et est différent de l'axe de rotation (6) du tambour de commutation (5), et le levier de manoeuvre (3) est, par ailleurs, en prise avec le tambour de commutation (5),
**caractérisé en ce que** le boitier (2) présente, sur deux côtés mutuellement opposés, entre lesquels le tambour de commutation (5) est agencé de manière telle que l'axe de rotation (6) du tambour de commutation (5) s'étende parallèlement à ces deux côtés, des évidements (19) pour la fixation de plaques de support (20), une plaque de support (20) étant fixée sur l'un au moins des évidements (19), et les micro-commutateurs (7) étant montés sur la plaque de support (20) fixée, ou respectivement sur les plaques de support (20) fixées.

2. Commutateur à bascule (1) de véhicules sur rails selon la revendication 1, **caractérisé en ce qu'**un premier segment de roue dentée (10) est relié au levier de manoeuvre (3) et un deuxième segment de roue dentée (11) est relié au tambour de commutation (5), et le premier et le deuxième segment de roue dentée (10, 11) sont en prise l'un avec l'autre.

3. Commutateur à bascule (1) de véhicules sur rails selon l'une des revendications 1 ou 2, **caractérisé en ce que** les disques de came (9) sont agencés de manière individuellement interchangeable sur le tambour de commutation (5).

4. Commutateur à bascule (1) de véhicules sur rails selon l'une des revendications précédentes 2 ou 3, **caractérisé en ce que** le deuxième segment de roue dentée (11) est réalisé en tant que partie de l'un des disques de came (9).

5. Commutateur à bascule (1) de véhicules sur rails selon l'une des revendications précédentes 2 à 4, **caractérisé en ce que** l'un des segments de roue dentée (10, 11) présente une couronne dentée (12), la couronne dentée (12) étant, dans son étendue radiale, fermée latéralement par des parois (13), pour assurer le guidage de l'autre segment de roue dentée (10, 11) respectif.

6. Commutateur à bascule (1) de véhicules sur rails selon l'une des revendications précédentes, **caractérisé en ce que** le mécanisme d'encliquetage (8) comprend au moins un élément d'encliquetage (14) relié au levier de manoeuvre (3) et présentant respectivement un cran d'encliquetage (15) par position de commutation, ainsi qu'une came d'encliquetage (17) par élément d'encliquetage (14), la came d'encliquetage (17) étant agencée sur un bras de levier (16) monté de manière élastiquement suspendu sur le boitier (2), et venant, dans une position de commutation, s'engager dans le cran d'encliquetage (15) de l'élément d'encliquetage (14), qui correspond à ladite position de commutation.

7. Commutateur à bascule (1) de véhicules sur rails selon la revendication 6, **caractérisé en ce que** le mécanisme d'encliquetage (8) comprend deux éléments d'encliquetage (14), qui sont agencés symétriquement de part et d'autre du premier segment de roue dentée (10) et sont reliés au premier segment de roue dentée (10), les deux cames d'encliquetage (17) associées étant agencées en commun sur le bras de levier (16) monté de manière élastiquement suspendu.

8. Commutateur à bascule (1) de véhicules sur rails selon l'une des revendications 6 ou 7, **caractérisé en ce que** chacune des cames d'encliquetage (17) est réalisée sous la forme d'un galet (18) monté rotatif sur le bras de levier (16).

9. Commutateur à bascule (1) de véhicules sur rails selon l'une des revendications précédentes, **caractérisé en ce que** les micro-commutateurs (7) sont agencés sur un côté du tambour de commutation (5), sur un des deux côtés de boitier mutuellement opposés et présentant les évidements (19).

10. Commutateur à bascule (1) de véhicules sur rails selon l'une des revendications précédentes 1 à 8, **caractérisé en ce que** les micro-commutateurs (7) sont agencés sur des deux côtés du tambour de commutation (5), sur les deux côtés de boitier mutuellement opposés et présentant les évidements (19).

11. Commutateur à bascule (1) de véhicules sur rails selon l'une des revendications précédentes 1 à 8, **caractérisé en ce que** les micro-commutateurs (7) sont agencés sur des deux côtés du tambour de commutation (5), sur les deux côtés de boitier mutuellement opposés et présentant les évidements (19) et en-dessous du tambour de commutation (5).

12. Commutateur à bascule (1) de véhicules sur rails selon l'une des revendications précédentes, **caractérisé en ce que** l'axe de pivotement (4) du levier de manoeuvre (3) est un axe fictif, et le levier de manoeuvre (3) est monté dans le boitier (2), dans un palier (21), le palier (21) étant réalisé sous forme d'articulation à rotule (22).

13. Commutateur à bascule (1) de véhicules sur rails selon la revendication 12, **caractérisé en ce que** l'articulation à rotule (22) comprend un anneau d'étanchéité.

14. Commutateur à bascule (1) de véhicules sur rails selon l'une des revendications précédentes 12 ou 13, **caractérisé en ce que** le boitier (2) présente dans la zone du palier (21), des surfaces de guidage (23) pour guider le levier de manoeuvre (3).
